# EUROPÄISCHE PATENTSCHRIFT

(11) **EP 1 424 453 B1**
(45) Veröffentlichungstag und Bekanntmachung des Hinweises auf die Patenterteilung: **21.10.2009**
(21) Anmeldenummer: 03027158.9
(22) Anmeldetag: 26.11.2003
(51) Int. Cl.: E04C 5/16

(54) **Verbindungsmuffe**
coupling sleeve
Manchon d'accouplement

(30) Priorität: 26.11.2002 DE 10255295
(43) Veröffentlichungstag der Anmeldung: 02.06.2004
(73) Patentinhaber: Pfeifer Holding GmbH & Co. KG, 87700 Memmingen (DE)
(72) Erfinder: Kintscher, Matthias, D-87700 Memmingen (DE)
(74) Vertreter: Pfister, Stefan Helmut Ulrich

(56) Entgegenhaltungen:
- EP-A- 0 570 848
- EP-A- 0 728 880
- WO-A-02/36900
- DE-A- 1 801 577
- DE-A- 3 145 924
- DE-A- 3 541 896
- DE-A- 3 836 194
- DE-B- 1 231 407
- GB-A- 486 511
- GB-A- 2 192 210
- US-A- 3 234 603
- US-A- 3 638 978
- US-A- 4 666 326
- US-A- 5 974 761
- US-A1- 2002 114 664
- US-A1- 2003 159 395
- US-B1- 6 192 647

## Beschreibung

Die Erfindung betrifft einen Bewehrungsanschluss mit einer Verbindungsmuffe für den endseitigen Anschluß an ein Bewehrungselement eines Betonbauteiles, wobei das Ende des Bewehrungselementes in die Verbindungsmuffe hineinragt und der Zwischenraum zwischen verbindungsmuffe und Bewehrungselement mit einem Vergußmittel ausgefüllt ist.

Im Stand der Technik sind Bewehrungsanschlüsse mit Verbindungsmuffen bekannt , die als Gußteile ausgebildet sind. Der Herstellaufwand für solche Teile ist verhältnismäßig hoch.

In der deutschen Offenlegungsschrift 29 06 752 wird ein Verfahren und eine Vorrichtung zum Verbinden von mehreren Stabenden offenbart, wobei eine Hülse aus Gußstahl Verwendung findet, in die von beiden Seiten aus die Stabenden eingeführt werden. Der Zwischenraum zwischen Stab und Hülse ist mit einen aushärtbaren Harzmaterial gefüllt. Entlüfungskanäle verhindern die Bildung von Leerräumen beziehungsweise Luker beim Einfüllen des Harzes. Indem der Zwischenraum zwischen Stab und Hülse möglichst eng gehalten wird, wird die radiale Dicke des Harzes vermindert und die Entstehung von konzentrierten Scherspannungen im Füllmaterial vermieden.

Um eine bessere Verbindung zwischen Harzmaterial und Hülse zu erhalten, sind im Inneren der Hülse ringförmig angeordnete, Aussparungen vorgesehen, die derart aneinander angereiht sind, dass sie Klemmflächen bilden, die eine insbesondere auf Zug belastbare Verbindung entstehen lassen.

Mittels radial angeordneten Einstellschrauben wird das Stabende gegenüber der Hülse ausgerichtet. Die Ausbildung dieser Hülse aus Gußstahl ist sehr aufwendig, insbesondere das Einarbeiten der Aussparungen ist entsprechend aufwendig und kompliziert.

Die deutsche Offenlegungsschrift 1 559 509 offenbart eine Hülse zum Verbinden der Enden zweier Stahlstäbe, wobei die Innenoberfläche der Hülse mit Vorsprüngen und Vertiefungen versehen, die die Form von Ringnuten haben können. Stabenden und Hülse sind mit Epoxydharz vergossen.

Aus der DE 695 24 377 T2 ist eine Verbindung für Bewehrungsstäbe bekannt, die aus dem Abschnitt eines Bewehrungsstabes größeren Durchmessers hergestellt ist. Dieser Abschnitt wird mit einer Bohrung versehen, in die die Enden der zu verbindenden Stäbe eingeführt werden und mit Kleber verfüllt. Die Oberfläche der Bohrung ist aufgerauht.

Aus der deutschen Offenlegungsschrift DE 31 45 924 A1 ist eine Stoßverbindung von Bewehrungsstäben bekannt. Dabei werden die Stabenden zweier Bewehrungsstäbe in eine Metallhülse gesteckt und der verbleibende Hohlraum im Inneren der Hülse mit Zementmörtel ausgefüllt. An den beiden Enden ist die zylindrische Hülse durch Dichtungen aus elastischem Material geschlossen.

Aus der Druckschrift WO 02/36900 A1 beziehungsweise deren korrespondierenden US-Anmeldung US 2004/0018045 A1. ist ein Bewehrungsanschluss bekannt, dessen Hülse an den Enden mit je einer geschlitzten Abdichtkappe versehen sind. Diese ermöglicht zum einen das Einführen des Bewehrungsstabes und dichtet diesen gegenüber der einzufüllenden Vergußmasse ab. Eine Zentrierung das Bewehrungsstabes im Inneren beziehungsweise in der Mitte der Verbindungsmuffe erfolgt nicht.

Die Erfindung hat es sich zur Aufgabe gemacht, eine Verbinungsmuffe wie eingangs beschrieben zur Verfügung zu stellen, die die vorher beschriebenen Nachteile berichtigt.

Diese Aufgabe wird gelöst durch die Merkmale des Anspruchs 1.

Vorteilhafte Weiterbildungen sind in den Unteransprüchen beschrieben.

Der erfindungsgemäße Vorschlag wendet sich ab von der aufwendigen Produktion von einzelnen Gußteilen und schlägt vielmehr vor, zum Beispiel rohrförmiges Stangenmaterial, zum Beispiel entsprechende Stahlrohre, zu verwenden, die in der gewünschten Länge abgelängt werden und so die Grundkörper der Verbindungsmuffe bilden. Dabei ist es problemlos möglich, durch entsprechende Auswahl der Profilware (Stahlqualität, Innendurchmesser, Wandstärke) die Verbindungsmuffe den jeweiligen Belastungszwecken optimal anzupassen. Dabei steht die Profilware als Massenprodukt günstig zur Verfügung, was letztendlich mit günstigen Gestehungskosten der Verbindungsmuffe bei gleichzeitig sehr hoher Bandbreite von Varianten der Verbindungsmuffe für verschiedenste Anwendungen einhergeht. Damit schafft es die Erfindung, daß eigentlich zwei einander widerstrebende Merkmale kombiniert werden. Eine hohe Variantenzahl führt normalerweise zu entsprechend hohem Aufwand bei der Vorhaltung von entsprechenden Werkzeugen, Formen und bei der Produktion von kleinen Serien. Der erfindungsgemäße Vorschlag stellt bereits bei kleinen Serien eine günstige Produktion sicher. In der Regel wird das Profilmaterial zum Beispiel in einem Walz- oder Gleit-Zieh-Prozeß gewonnen. Insbesondere gezogene Rohre aus Stahl zeichnen sich durch geringe Maßabweichungen und gute Oberflächenbeschaffenheit aus. Dieses Herstellungsverfahren führt auch in der Regel zu einer Festigkeitssteigerung, welches für den Anwendungsbereich ebenfalls von Vorteil ist. Daneben ist es natürlich möglich, Profilmaterial zum Beispiel in einem Walzprozeß, wie zum Beispiel Rohre oder dergleichen hergestellt werden, zu gewinnen. Gegebenenfalls können auch Strang-Preß-Verfahren, natürlich in Abhängigkeit des jeweiligen Materials, eingesetzt werden. Der wesentliche Vorteil der Erfindung liegt eben gerade darin, daß dieses Profilmaterial sehr günstig in den verschiedensten Dimensionen wie Innendurchmesser, Wandstärke oder Außendurchmesser zur Verfügung steht und so eine hohe Typenvielzahl erlaubt, ohne eine große Anzahl von unterschiedlichen Gußformen vorhalten zu müssen.

In dem von dem Profilmaterial abgetrennten, zum Beispiel abgesägten, abgestochenen oder abgeschnittenen, Profilmaterialabschnittstück wird hernach in einem weiteren Bearbeitungsschritt ein Gewinde eingearbeitet. Das Einschneiden des Gewindes erfolgt dabei zum Beispiel mit entsprechenden Automaten vollautomatisch, was die Kosten gering hält. Gleichzeitig ist es aber möglich, durch das Gewinde die Innenfläche des Profilmateriales so aufzurauhen, daß sich das einzugießende, flüssige Vergußmittel, welches die Kräfte zwischen dem Bewehrungselement und der Verbindungsmuffe zu übertragen hat, richtiggehend formschlüssig einkrallt. Dabei ist es keine zwingende Voraussetzung, daß die Innenwand der Verbindungsmuffe auf ihrer gesamten Innenwandfläche ein Gewinde trägt, dieses kann nur im Verbindungsbereich oder in einem Teil hiervon, der dann als Verbindungsbereich wirkt, vorgesehen sein.

Der erfindungsgemäße Vorschlag kombiniert günstige Herstellungskosten mit einer hohen Variabilität bei der Ausgestaltung der erfindungsgemäßen Verbindungsmuffe und stellt eine sehr zuverlässige Technik für das Verbinden des Bewehrungselementes mit der Verbindungsmuffe zur Verfügung.

Dabei beschränkt sich die Erfindung nicht nur auf die Verbindungsmuffe wie geschildert, sondern umfaßt gleichwohl auch ein Verfahren zur Herstellung einer solchen Verbindungsmuffe, wobei zunächst von einem Profilmaterial ein Profilmaterialabschnittstück abgetrennt, zum Beispiel abgesägt, abgestochen oder abgeschnitten wird und dann in der Innenwand eines Innenraumes des Profilmaterialabschnittstückes ein Gewinde eingeschnitten wird. Das Profilmaterialabschnittstück wird dabei aus einem Profilmaterial durch Abstechen, Abschneiden oder Absägen gewonnen, wobei insbesondere das Abschneiden beziehungsweise Abstechen mit entsprechenden Werkzeugen sehr rasch und kostengünstig erfolgt.

In einer bevorzugten Ausgestaltung der Erfindung ist vorgesehen, daß das Bewehrungselement Rippen trägt und das Verhältnis von Gewindegängen zu Rippen in den in die Verbindungsmuffe einstehenden Bereich des Bewehrungselementes 2,5 bis 5, bevorzugt 2,9 bis 4,2 beträgt. Es ist günstig, wenn nicht nur eine kraftschlüssige, sondern eine möglichst formschlüssige Verbindung zwischen der Verbindungsmuffe und dem Bewehrungselement, zum Beispiel dem Betonstahl, besteht. Hierzu sind an dem Bewehrungselement beziehungsweise dem Betonstahl Rippen vorgesehen, durch die sich ein formschlüssiger Verbund in dem Vergußmittel oder dem Beton (je nach Einsatz) ergibt. Dabei hat es sich ergeben, daß eine verhältnismäßig höhere Anzahl von Gewindegängen, also Rillen in der Innenwand, den Verbund zwischen dem Bewehrungselement und der Muffe erheblich verbessern. Durch die relativ größere Anzahl von Gewindegängen werden eine Vielzahl von schräg orientierten Anlageflächen für das Vergußmittel geschaffen, ohne dabei den Spalt zwischen der Verbindungsmuffe und dem Bewehrungselement zu sehr aufzuweiten. Es ist dabei gefunden worden, daß die beste Klebewirkung erreicht wird, wenn die Dicke des Vergußmittels möglichst gering ist, um ein "Kontaktkleben", wie es zum Beispiel bei synthetischen Klebstoffen bekannt ist, zu erreichen. Insbesondere bei einem Verhältnis von Gewindegängen zu Rippen zwischen 2,5 und 5, insbesondere bevorzugt zwischen 2,9 und 4,2 sind hierbei sehr gute Ergebnisse erreicht worden. Ein Verhältnis von ca. 2,9 korrespondiert bei einem Ausführungsbeispiel mit einem Betonstahldurchmesser von 8 mm, ein Verhältnis von 4,2 mit einem Betonstahldurchmesser von 28 mm. Natürlich ist es möglich, auch bei dünneren Stäben ein höheres Verhältnis, z.B. durch den Einsatz entsprechender Feingewinde, zu erreichen.

Eine andere bevorzugte Ausgestaltung der Erfindung sieht vor, daß die Tiefe der Gewindegänge geringer ist als die radiale, insbesondere mittlere Weite des Zwischenraumes. Der Zwischenraum ist der sich zwischen der Verbindungsmuffe und dem Bewehrungselement ausbildende hülsenartige Körper. Idealerweise ist das Bewehrungselement beziehungsweise der Betonstahl konzentrisch in die hülsenartige bzw. zylinderartige Verbindungsmuffen eingeführt. Es würde sich dann eine "Hülse" des Zwischenraumes mit konstanter Dicke ergeben. Dies sei nachfolgend als die mittlere radiale Weite des Zwischenraumes verstanden. Eine solche Anordnung wird, insbesondere durch die weiter unten noch erläuterten Zentriervorrichtungen angestrebt, um eine möglichst gleichmäßige Krafteinleitung des Bewehrungselementes über das Vergußmittel in die Verbindungsmuffe zu erreichen.

In diesem Zusammenhang ist auch gefunden worden, daß auf der einen Seite eine gewisse Rauhigkeit auf der Verbindungsmuffeninnenwand von Vorteil ist, aber die radiale Weite des Zwischenraumes nicht zu groß werden darf, um bei einer Belastung nicht zu einer elastischen oder gar plastischen Verformung des Vergußmittels zu gelangen. Ausgehend von dieser Erkenntnis wird zum einen eine verhältnismäßig große Anzahl von Gewindegängen, wie angegeben, pro Rippen vorgesehen, die sie in anderer Weise auch in der angegebenen Geometrie (Gewindetiefe geringer als Zwischenraumweite) ausdrückt und sich so eine möglichst stabile belastbare und auch dauerhafte Verbindung zwischen der Verbindungsmuffe und dem Bewehrungselement ergibt.

Je nach Dimensionierung der Verbindungsmuffe und dem einzuführenden Bewehrungselement beziehungsweise dem Betonstahl, hat es sich ergeben, daß die mittlere radiale Weite des Zwischenraumes zwischen 1 und 6 mm, bevorzugt zwischen 2 und 4,5 mm beträgt. Die mittlere radiale Weite kann auch dem Spiel der Anordnung des Bewehrungselementes in der Verbindungsmuffe entsprechen. Ein gewisses Spiel ist zum Einführen des Bewehrungselementes in die Verbindungsmuffe von Vorteil, wobei verhältnismäßig große Weiten des Zwischenraumes (des Spieles) auch bei verhältnismäßig dicken Bewehrungselementen zum Einsatz kommen. Es werden dabei Betonstähle zwischen 8 und 28, manchmal auch 32, 36 oder gar 40 mm Durchmesser eingesetzt. Hierauf ist die Erfindung aber nicht beschränkt.

Die erfindungsgemäße Verbindungsmuffe zeichnet sich insbesondere dadurch aus, daß sich unter Gebrauchslast ein bleibender Schlupf zwischen Verbindungsmuffe und dem mit dem Vergußmittel verbundenen Bewehrungselement von weniger als 0,1 mm ausbildet. Eine solche Anordnung wird insbesondere dadurch erreicht, daß das Zusammenwirken des Bewehrungselementes, des Vergußmittels und der Verbindungsmuffe entsprechend optimiert wird. Insbesondere wird dies dadurch erreicht, daß die Geometrie derart gewählt wird, daß die radiale Weite des Zwischenraumes möglichst gering ist.

Es hat sich hierbei insbesondere ergeben, daß die Verbindungsmuffe mit dem in Vergußmittel, insbesondere Harz oder Epoxydharz, eingebetteten, als Betonstahl ausgebildeten Bewehrungselement die gleiche Ermüdungsfestigkeit aufweist, wie der ungestoßene Betonstahl. Insbesondere der Einsatz von Reaktionsharzklebern als Vergußmittel hat die Ermüdungsfestigkeit erheblich gesteigert, wobei gleichzeitig ein geringer Schlupf über die Gesamtverbindung unter Gebrauchslast von nicht mehr als 0,1 mm bestand. Die gewählte Anordnung erreicht dabei weitere, überraschende Vorteile. Neben der oben geschilderten günstigen Herstellung bei einer breiten Variabilität wird eine schwingfeste, und nur einen geringen Schlupf ausbildende Verbindung nach der Erfindung zur Verfügung gestellt.

Darüberhinaus hat es sich in einer weiteren Variante der Erfindung ergeben, daß die Verankerungstiefe des in die Verbindungsmuffe einstehenden Bewehrungselementes beziehungsweise Betonstahles mindestens 5 mal dem Durchmesser des Bewehrungselementes beziehungsweise des Betonstahldurchmessers entspricht. Bessere Ergebnisse wurden erreicht, wenn die Verankerungstiefe mindestens 5 bis 10 mal, insbesondere innerhalb des Intervalles von 6,5 bis 9 mal dem Durchmesser des Bewehrungselementes / des Betonstahldurchmessers beträgt. Diese Verbesserung führt zu einer optimierten Übertragung der Kräfte in der Verbindungsmuffe. Die angegebenen Relationen stellen sicher, daß die Gebrauchslasten sicher übertragen werden und gleichzeitig die Verbindungsmuffe doch nicht so groß gebaut wird, was zu verhältnismäßig viel Gewicht und größeren Herstellungskosten führen würde. Auf der anderen Seite ist erkannt worden, daß bei geringeren Stabdurchmessern die Verankerungstiefe etwas größer ausfällt als bei größeren Stabdurchmessern, wobei bei einem Stabdurchmesser von ca. 8 bis 16 mm vorteilhafterweise gefunden wurde, daß mindestens ein Faktor 8 zwischen der Verankerungstiefe und dem Stabdurchmesser besteht, wohingegen bei Betonstählen zwischen 20 und 32, 36 oder 40 mm Durchmesser gegebenenfalls bereits ein Faktor von mindestens 7 zwischen der Verankerungstiefe und dem Durchmesser zu genügen vermag.

Der Einsatz eines Innengewindes bietet des weiteren mehrere weitere Vorteile. Zum einen ist es möglich, daß das Gewinde zum Eindrehen von einem Bolzen oder dergleichen mit passendem Außengewinde dient. Des weiteren dient das Innengewinde aber auch dazu, die Kraftübertragung zwischen dem Bewehrungselement (zum Beispiel ein Betonstahl oder Bewehrungsstab) über den Klebemörtel auf die Verbindungsmuffe zu verbessern. Der Einsatz des Gewindes ist also doppelt günstig. Der erfindungsgemäße Vorschlag beschränkt die Verbindungsmuffe nicht nur auf ein Verbinden mit einem weiteren Element mit Hilfe von Klebemörtel, sondern erlaubt auch das Eindrehen eines Bolzens mit entsprechendem Außengewinde. Es können daher auch unterschiedliche Systeme von Bewehrungselementen mit Hilfe einer entsprechend gleichwohl als Schnittstelle wirkenden Verbindungsmuffe problemlos miteinander verbunden werden.

Erfindungsgemäß wird in dieser Anmeldung allgemein von Vergußmittel zum Ausfüllen des Zwischenraumes gesprochen. Im Sinne der Erfindung ist ein Vergußmörtel dem Vergußmittel gleichzusetzen. Als Vergußmittel können neben Klebemörteln (gegebenenfalls auf Zementbasis) auch Harze, Epoxydharze oder Reaktionsharzkleber verwendet werden, die zum einen schnell abbinden, nach kurzer Zeit belastbar sind und auch eine hohe Gebrauchslast zu übertragen vermögen.

Hierbei ist es auch günstig, wenn zumindest das Verbindungsmuffenende ein Innengewinde trägt. Es ist gefunden worden, daß schon bei einer solchen Ausgestaltung eine ausreichende Kraftübertragung von dem Bewehrungselement (oder Bewehrungsstab) auf die Verbindungsmuffe erreicht wird. Der Aufwand für das Einschneiden des Gewindes kann daher entsprechend reduziert werden, ohne dabei aber den Vorteil der Anschlußmöglichkeit, gerade im Endbereich der Verbindungsmuffe, einzubüßen. Neben der Möglichkeit, einen Bolzen oder dergleichen in die Verbindungsmuffe einzuschrauben, ist es natürlich auch möglich, Montageteller, gegebenenfalls aus Kunststoff bestehend, in das Gewinde einzudrehen. Dabei braucht der Kunststoff kein vorgeschnittenes Gewinde aufweisen, das weichere Kunststoffmaterial gibt entsprechend nach.

Dabei ist es erfindungsgemäß vorgesehen, sowohl Gewinde mit kleinen wie auch mit großen Gewindegängen einzusetzen.

Alternativ hierzu ist es natürlich auch möglich, daß sich das Innengewinde über die gesamte Länge der Verbindungsmuffe erstreckt.

Die Erfindung beschränkt sich nicht nur auf die reine Verbindung von Bewehrungselementen, die an ihrem Stoß entsprechend zu verbinden sind. Es ist prinzipiell auch möglich, die Verbindungsmuffe so zu dimensionieren, daß diese mehrere Bewehrungselemente aufnimmt.

Dabei ist es möglich, daß auf der einen Seite nur ein, gegebenenfalls in seinem Querschnitt dickeres Bewehrungselement eingeführt ist und auf der anderen Seite zwei oder mehrere, entsprechend dünnere Bewehrungselemente herausführen.

Des weiteren ist vorgesehen, daß die Verbindungsmuffe mit dem im wesentlichen gleichbleibenden Querschnitt ausgebildet ist. Um zu vermeiden, daß der Klebemörtel, der in den Zwischenraum zwischen Bewehrungselement und Verbindungsmuffe einfließt, im Endbereich aus der Verbindungsmuffe herausfließt, können entsprechende Abdichtungen vorgesehen werden. Eine solche Ausgestaltung erlaubt, daß ein entsprechendes, gesichertes Maß des Innengewindes für Verbindungszwecke zur Verfügung steht.

Wenn es hierauf nicht unbedingt ankommt, ist es alternativ auch möglich, daß die Verbindungsmuffe endseitig derart eingeschnürt ist, daß das Bewehrungselement noch einführbar ist. Bei dieser erfindungsgemäßen Variante treffen einige, vorteilhafte Möglichkeiten zusammen. Zum einen kann die Einschnürung gerade so bemessen sein, daß wenn der Bewehrungsstab in das Bewehrungselement eingeführt ist, der verbleibende Spalt so gering ist, daß kein Klebemörtel herausfließt. Des weiteren kann diese Einschnürung günstigerweise auch als Zentriervorrichtung für den Bewehrungsstab dienen, um sicherzustellen, daß der Bewehrungsstab möglichst konzentrisch für eine optimale Kraftübertragung zwischen dem Bewehrungselement und der Verbindungsmuffe angeordnet ist.

Die Einschnürung wird dabei in einfacher Weise gewonnen. Diese ist zum Beispiel durch ein entsprechendes Pressen oder Verpressen des Endbereiches der Verbindungsmuffe möglich. Um eine hohe Kraftübertragung zwischen dem Bewehrungselement und der Verbindungsmuffe zu erreichen, kann das Innengewinde vor oder nach dem Verpressen eingeschnitten werden. Dabei ist es sogar möglich, auch das Innengewinde im Einschnürungsbereich, zum Beispiel für das Aufsetzen eines Kunststoffmontagetellers oder dergleichen, zu nützen. Es ist aber auch problemlos möglich, gerade den Endbereich der Verbindungsmuffe nachzuschneiden, wenn entsprechend genaue Innengewinde, zum Beispiel für das Eindrehen eines Bolzens und so weiter, benötigt werden. Dabei hilft der Bereich der Einschnürung auch bei der Statik mit, da sich die auftretenden Scherkräfte gegebenenfalls auch auf dem Einschnürungsbereich abstützen. Bei einer entsprechenden Dimensionierung resultieren hieraus höhere Belastbarkeiten, oder das Gewinde kann zur Lasteintragung kürzer ausfallen oder entfallen.

Günstigerweise weist die Verbindungsmuffe verschiedene Öffnungen auf. Zum Beispiel sind eine oder mehrere Einfüllöffnungen für den Klebemörtel vorgesehen, in welche der Klebemörtel dann eingeführt wird, wenn die Bewehrungselemente beziehungsweise Bewehrungsstäbe in der Verbindungsmuffe entsprechend positioniert sind. Bevorzugt wird der Klebemörtel mit Druck eingepreßt. Dabei ist es Ziel, daß sich der Klebemörtel möglichst ohne Bildung von Hohlkammern und so weiter in dem Spalt zwischen Bewehrungselement und Verbindungsmuffe ausbreitet. Um dies zu unterstützen, werden eine oder mehrere Entlüftungsöffnungen in der Verbindungsmuffe vorgesehen.

Bevorzugt befindet sich dabei die Einfüllöffnung in der Mitte beziehungsweise im mittleren Bereich der Verbindungsmuffe, um ein möglichst symmetrisches Ausbreiten des Klebemörtels in der Muffe zu erreichen. Die Entlüftungsöffnungen befinden sich dabei bevorzugt im Endbereich der Verbindungsmuffe.

Um zu vermeiden, daß endseitig aus der Verbindungsmuffe Klebemörtel herausfließt, kann am Verbindungsmuffenende eine Dichtung vorgesehen werden. Hierzu gibt es verschiedene Varianten.

Zum einen ist es möglich, einen Dichtring oder eine Dichtschnur als Dichtung vorzusehen. Der Dichtring wird zum Beispiel auf das als Bewehrungsstab ausgebildete Bewehrungselement endseitig aufgeschoben und klemmt auf diesem. Alternativ ist es auch möglich, eine Dichtschnur in den Spalt zwischen Bewehrungsstab und Verbindungsmuffe einzulegen. Bei dieser Variante wird die Dichtung in der Verbindungsmuffe angeordnet und verdeckt den Spalt zwischen der Verbindungsmuffe und dem Bewehrungselement.

Alternativ dazu ist es aber auch möglich, eine Abdichtkappe als Dichtung vorzusehen, wobei die Abdichtkappe auf die Verbindungsmuffen klemmend aufsetzbar ist.

Für eine sichere Verbindung der Abdichtkappe auf der Verbindungsmuffe ist es auch möglich, daß das Verbindungsmuffenende auf seiner Außenseite ein entsprechendes Gewinde oder eine Hinterschneidung aufweist, welche/s mit der Abdichtkappe in entsprechender Weise (Gewinde oder vorspringende Nase) haltend Es ist auch von Vorteil, die Dichtung gegebenenfalls aus mehreren Elementen zu bilden, die zusammen eine vollständige Abdichtung ergeben. Gerade bei verhältnismäßig schlecht zugänglichen Verbindungen ist dies eine interessante Möglichkeit.

Der Dichtungsring kann auch zur Zentrierung des Bewehrungstabes in der Hülse dienen, was die Qualität der Krafteinleitung und somit die Belastbarkeit verbessert.

Wie bereits oben geschildert, ist auch vorgesehen, daß die endseitige Einschnürung (oder Verpressung) der Verbindungsmuffe als Dichtung wirkt. Die endseitige Einschnürung verringert den Spalt zwischen der Verbindungsmuffe und dem Bewehrungselement, wobei dieses so bemessen werden kann, daß der verbleibende Spalt, der für das Einführen des Bewehrungselementes noch besteht, so klein ist, daß kein nennenswertes Klebemörtelmaterial herausfließt. Wenn ein entsprechend schnell abbindender Klebemörtel verwendet wird, so wird dieser diesen Spalt von selber verschließen. Gegebenenfalls ist es aber auch möglich, ein leicht nachgebendes Band oder Klebeband im Innenbereich der Einschnürung aufzukleben, welches beim Einführen des Bewehrungselementes entsprechend zusammengedrückt wird, aber den übrigen Spalt sicher verschließt.

Günstigerweise ist vorgesehen, daß die Dichtung mit dem Innengewinde der Verbindungsmuffe haltend zusammenwirkt, um eine sichere Anordnung der Dichtung in dem interessierenden Bereich zu erhalten. Dabei erlaubt die Ausgestaltung der Dichtung auch, daß diese als Montageteller ausgebildet ist, wodurch die Montage, zum Beispiel innerhalb der Schalung bei Erstellung des Betonbauteiles, erleichtert wird. Auch hier wird die Dichtung doppelt genützt, denn neben der eigentlichen Funktion den Spalt abzudichten, dient diese als Montageteller und erleichtert die Montage. Erfindungsgemäß ist in den Verbindungsmuffen, bevorzugt im mittleren Bereich, ein Begrenzungsstück angeordnet. Das Begrenzungsstück dient dazu, die Verbindungsmuffe möglichst mittig über den beiden stoßweise angeordneten Bewehrungselementen zu platzieren. Sie begrenzt daher die Möglichkeit, wie weit ein Bewehrungselementende in die Muffe eintaucht. Günstigerweise wird dabei das Begrenzungsstück mittig angeordnet, ohne dies aber hierauf zu begrenzen. Es ist auch möglich, entsprechende asymmetrische Anordnungen des Begrenzungsstückes zu wählen. Dabei ist vorgesehen, falls eine Einschnürung an der Endseite der Verbindungsmuffe angeordnet ist, das Begrenzungsstück vor dem Verpressen des Verbindungsmuffenendes einzubauen.

Um sicherzustellen, daß das einzubauende Bewehrungselement möglichst konzentrisch in der Verbindungsmuffe sitzt, ist eine Zentriervorrichtung für das Bewehrungselement vorgesehen. Dadurch wird ein möglichst symmetrischer Übertrag der von dem Bewehrungsstab in die Verbindungsmuffe überzuleitenden Kräfte erreicht. Auch für die Ausgestaltung der Zentriervorrichtung bestehen mehrere Möglichkeiten. Zunächst wird vorgeschlagen, daß mehrere, bevorzugt drei, am Umfang der Verbindungsmuffe äquidistant angeordnete Klemmschrauben vorgesehen sind. Die Klemmschrauben erlauben dabei eine flexible Anpassung an den jeweiligen Durchmesser des Bewehrungselementes.

Alternativ hierzu ist in einer weiteren erfindungsgemäßen Variante vorgesehen, daß als Zentriervorrichtung mehrere, bevorzugt drei, am Umfang äquidistant angeordnete nachgiebige Zapfen aus Kunststoff dienen. Die Zapfen sind derart nachgiebig, daß sie in einer entsprechenden Öffnung in der Verbindungsmuffe eingedrückt, dort aber lagestabil sind, um eine sichere Zentrierung zu erreichen. Der Vorteil bei dieser Variante liegt darin, daß auf das Einschneiden eines Gewindes in der Verbindungsmuffe verzichtet werden kann. Alternativ ist es natürlich möglich, das Gewinde vorzusehen und den Kunststoff so zu bewegen, daß dieser im Gewinde entsprechend nachgibt und das Gewinde in dem Kunststoff einschneidet.

Erfindungsgemäß weist das Begrenzungsstück mittig eine Aufnahme für das Bewehrungselement aufweist und dient so als Zentriervorrichtung mit. Beispielsweise besitzt das Begrenzungsstück eine kegelartige oder kegelstumpfartige Ausnehmung, die ebenfalls ein stufenloses Anpassen an verschiedene Durchmesser des Bewehrungselementes erlaubt. Des weiteren ist vorgesehen, daß auch die Dichtung beziehungsweise die Einschnürung als Zentriervorrichtung mitdient. Dadurch wird erreicht, daß die Muffe entlang zweier Bereiche, nämlich im mittleren und im Endbereich, konzentrisch zur Verbindungsmuffe orientierbar ist. Insbesondere die Anordnung der Einschnürung, wie eingangs bereits beschrieben, ergibt zusätzliche synergetische Effekte.

In einer bevorzugten Ausgestaltung der Erfindung ist vorgesehen, daß als Vergußmörtel ein Klebemörtel vorgesehen ist. Soweit im Zusammenhang mit dieser Anmeldung von Klebemörtel gesprochen worden ist, ist hierbei natürlich in gleicher Weise auch hier zum Beispiel auf Zementbasis aufbauender Vergußmörtel zu sehen. Klebemörtel bestehen hiergegen aus einer Mischung von Zementen, verschiedenen Kunststoffen und sonstigen Zusatzstoffen. Zum Beispiel wird den Klebemörteln spezielles Kunstharzdispersionspulver usw. zugesetzt. Der Vergußmörtel oder der Klebemörtel sollen dabei günstigerweise folgende Eigenschaften aufweisen. Er soll eine hohe Druckfestigkeit bei gleichzeitig gutem Fließvermögen besitzen. Durch gutes Fließvermögen wird ein vollräumiges Verpressen des Verbindungsmuffeninnenraumes erreicht. Günstig ist eine hohe Frühfestigkeit, um bereits kurz nach dem Vergießen eine gewisse Teilbelastung der Verbindungsmuffe zu erreichen.

In der Zeichnung ist die Erfindung in den Figuren 9 und 14 schematisch dargestellt. Es zeigen:
- Fig. 1, 2: in einer Schnittdarstellung verschiedene Varianten einer Verbindungsmuffe;
- Fig. 3, 4, 5, 6, 7: in einer Schnittdarstellung verschiedene Details von Verbindungsmuffen;
- Fig. 8a, 8b, 8c: in einer Schnittdarstellung (Fig. 8a), ein vergrößertes Detail (Fig. 8b) und in einer Draufsicht (Fig. 8c) weitere Details von Verbindungsmuffen;
- Fig. 9a, 9b, 9c: in einer Schnittdarstellung (Fig. 9a) eine Variante der Erfindung, in Fig. 9b Draufsicht auf ein Detail der Erfindung, Fig. 9c ein vertikaler Schnitt durch das Element nach Fig. 9b;
- Fig. 10a, 10b: die Zentriervorrichtung einer Verbindungsmuffe in einer Schnittdarstellung (Fig. 10a) und in einer Draufsicht nach Fig. 10b;
- Fig. 11, 12: je eine Verbindungsmuffe in einer Schnittdarstellung;
- Fig. 13: das Befüllen einer Verbindungsmuffe;
- Fig. 14: das Befüllen der erfindungsgemäßen Verbindungsmuffe mit Klebemörtel ;
- Fig. 15: eine in ein Betonbauteil eingebaute Verbindungsmuffe.

Fig. 1 zeigt eine Verbindungsmuffe 1. Die Verbindungsmuffe wird auf das Ende eines Bewehrungselementes 2, zum Beispiel einen Bewehrungsstab 20, 21 aufgesetzt und verbindet die beiden Bewehrungsstäbe 20, 21 endseitig. Hierzu wird der zwischen dem Bewehrungselement 2 und der Verbindungsmuffe 1 verbleibende Zwischenraum mit Klebemörtel 5 vergossen. Hierzu besitzt die Verbindungsmuffe eine Einfüllöffnung 12, die in diesem Ausführungsbeispiel im Wesentlichen in der Mitte der Verbindungsmuffe 1 angeordnet ist.

Zumindest der Rand- oder Endbereich 11 der Verbindungsmuffe 1 weist ein Innengewinde 4 auf. Das Innengewinde 4 dient im Wesentlichen zwei Zwecken. Zum einen wird damit der Verbund zwischen dem Klebemörtel und der Verbindungsmuffe erhöht, das heißt, die übertragbare Kraft zwischen Bewehrungselemt 2 und Verbindungsmuffe 1 erhöht.

In dem in Fig. 1 gezeigten Beispiel befindet sich das Gewinde 4 nur im Endbereich 11 der Verbindungsmuffe 1. Der mittlere Bereich weist kein Gewinde auf. Alternativ ist vorgesehen, daß das Gewinde 4 sich über die ganze Länge der Innenseite 10 der Verbindungsmuffe 1 erstreckt.

In Fig. 2 ist eine interessante Variante gezeigt. Anstelle des Verbundes zweier Bewehrungsstäbe 20, 21, wie in Fig. 1, wird in der Fig. 2 an dem linken Ende der Verbindungsmuffe 1 ein Bolzen 3 auf das Gewinde 4 aufgedreht. Auf dem Gewindebolzen 3 können dann gegebenenfalls ähnlich ausgestaltete Verbindungsmuffen 1 aufgedreht werden, um einen entsprechenden weiteren Anschluß an andere Bewehrungselemente zu ergeben. In dem hier gezeigten Ausführungsbeispiel befindet sich die Einfüllöffnung 12 außermittig, hier im linken Bereich der Verbindungsmuffe. Der in den Zwischenraum eingedrückte Klebemörtel quillt aus dem endseitigen Spalt 14 zwischen der Muffe 1 und dem Bewehrungselement 2, wenn der Zwischenraum gefüllt ist, heraus.

In Fig. 3 ist der Einsatz der Verbindungsmuffe 1 gezeigt. Zwei Stoß an Stoß zu verbindende Bewehrungsstäbe 20, 21 sollen mit der Verbindungsmuffe 1 verbunden werden. Der linke Bewehrungsstab 21 ist bereits in den linken Teil der Verbindungsmuffe eingeschoben, der Spalt zwischen dem Bewehrungsstab und der Verbindungsmuffe 1 ist durch eine Dichtung 6 verschlossen. Der rechte Stab 20 wird gerade eingeführt, dies ist durch den Pfeil angedeutet. Auch dieser Bewehrungsstab 20 trägt einen Dichtring 60 als Dichtung 6. Dieser sitzt fest auf dem Bewehrungsstab 2 zur Lagesicherung und Abdichtung.

Sind die beiden als Bewehrungsstäbe 20, 21 ausgebildeten Bewehrungselemente 2 in die Verbindungsmuffe 1 eingeführt, so dichten die jeweiligen Dichtungen 6 den Zwischenraum beziehungsweise den Spalt zwischen dem Bewehrungselement 2 und der Verbindungsmuffe 1 ab. Es wird dann durch die Einfüllöffnung 12 Klebemörtel 5 eingefüllt. Zum Entweichen der Luft sind Entlüftungsöffnungen 13 in der Verbindungsmuffe (in diesem Fall an deren Ende) oder in den Dichtungen 6 vorgesehen. Die Dichtung 6 wird hierbei beim Einbau derart gequetscht, daß eine sichere Dichtung entsteht. Da durch die Entlüftungsöffnung 13 in der Verbindungsmuffe 1 noch vorhandene Luft ausströmen kann, wird ein möglichst blasen- oder einschußfreier Verguß mit Klebemörtel 5 erreicht.

In Fig. 5, 6 ist eine weitere, insbesondere interessante Ausführungsform einer Verbindungsmuffe gezeigt. Der Aufbau insbesondere der Verbindungsmuffe 1 nach Fig. 5 ist dem nach Fig. 1 ähnlich. Zusätzlich hierzu ist am seitlichen Rand der Verbindungsmuffe 1 eine Einschnürung 15 vorgesehen, die durch eine Verpressung erreicht wird. Diese Einschnürung 15 bewirkt mehreres gleichzeitig. Zum einen wirkt die Einschnürung 15 auch als Dichtung 6, das heißt, sie verhindert, daß Klebemörtel 5 aus dem Inneren der Verbindungsmuffe 1 herausläuft. Der verbleibende Spalt dient als Entlüfungsöffnung.

Gleichzeitig wirkt diese Einschnürung 15 auch mit, die zu übertragenden Kräfte sicher von dem Bewehrungselement 2 auf die Verbindungsmuffe 1 zu übertragen. Außerdem ist es möglich, wenn die Verpressung beziehungsweise Einschnürung 15 entsprechend eng gewählt wird, die Verbindungsmuffe 1 für Montagezwecke auf dem Bewehrungselement 2 entsprechend aufzuklemmen. Darüber hinaus wirkt diese Einschnürung 15 auch als Zentriervorrichtung 7, um sicherzustellen, daß das Bewehrungselement 2 möglichst konzentrisch in der Verbindungsmuffe 1 eingebaut ist.

Die Erfindung erlaubt dabei die Realisierung mit einem Gewinde 4 (siehe Fig. 9 und 14).

In Fig. 7 ist gezeigt, daß die Einschnürung 15 so eng ausgebildet ist, daß kein Spalt mehr zwischen der Muffe 1 und dem Bewehrungsstab 2 verbleibt, aus welchem Vergußmaterial herausquellen könnte, wie das noch bei der Variante nach Fig. 5 angedeutet und gegebenenfalls auch akzeptierbar ist. Zusätzlich ist zum Beispiel auch vorgesehen, im Bereich der Einschnürung 15 ein elastisches Dichtband oder dergleichen vorzusehen, welches das Einschieben des Bewehrungselementes 2 erlaubt, aber das Herausfließen von Klebemörtel 5 verhindert.

In den Fig. 8a, 8b und 8c ist eine weitere Variante gezeigt. Als Abdichtung 6 dient hierbei eine Abdichtkappe 61, die eine Öffnung zum Durchführen des Bewehrungselementes 2 aufweist. Dies ist zum Beispiel in Fig. 8c gezeigt, wobei die aus Lamellen 62 bestehende Abdichtkappe kreuzartig geschlitzt 63 ist, wodurch sich eine entsprechende Elastizität ergibt und eine stufenlose Angleichung der Öffnung an den jeweiligen Durchmesser des Bewehrungsstabes 2.

Die Abdichtkappe 61 wird dabei auf den endseitigen Rand der Verbindungsmuffe 1 aufgesetzt beziehungsweise aufgeklemmt, so daß diese sicher die Verbindungsmuffe endseitig abschließt und verhindert, daß Klebemörtel 5 herausläuft. Die Öffnung in der Abdichtkappe 61 zentriert den Bewehrungsstab in der Hülsenlängsachse.

In dem Detail nach Fig. 8b ist gut erkennbar, wie sich der Klebemörtel 5 in den Zwischenraum zwischen dem Bewehrungsstab 2 beziehungsweise Bewehrungselement 2 und der Verbindungsmuffe 1 erstreckt. Die Verbindungsmuffe 1 besitzt dabei im Endbereich ebenfalls ein Gewinde 4, wobei der Klebemörtel 5 sowohl in die Gewindegänge des Gewindes 4 wie auch in die Zwischenräume zwischen den Rippen des Bewehrungsstabes 20 einfließt und so nicht nur eine kraft- sondern auch eine formschlüssige Verbindung herstellt.

In Fig. 9a ist eine erfindungsgemäße Variante gezeigt. Die Dichtung 6 ist hierbei als Montageteller 64 ausgebildet, der, ähnlich wie die Kappe 61, endseitig auf die Verbindungsmuffe 1 aufgesetzt oder aufgedrückt wird. Für einen verbesserten Verbund des Montagetellers 64 auf dem Bewehrungselement 2 besitzt der Montageteller 64 eine konzentrische Bohrung mit Innengewinde 65. Das Innengewinde 65 erleichtert ein Verklemmen des Montagetellers 64 auf dem gegebenenfalls auch mit Rippen ausgestatteten Bewehrungsstab oder einem sonstigen Bewehrungselement 2.

Gleichzeitig wirkt natürlich dieser Montageteller 64 auch als Zentriervorrichtung 7. Günstigerweise besitzt der Montageteller 64 eine kleine Bohrung 66, die ebenfalls als Entlüftungsbohrung dient.

Des weiteren ist in dem in Fig. 9a gezeigten Ausführungsbeispiel ein Begrenzungsstück 8 in das Innere der Verbindungsmuffe 1 eingeschoben. Dieses wirkt gleichzeitig auch als Zentriervorrichtung 7 für das Bewehrungselement 2. Hierzu besitzt die Zentriervorrichtung 7 eine kegelartige Aufnahme 70, die sich konzentrisch in der Verbindungsmuffe 1 befindet. Wird nun das Bewehrungselement 2 eingeführt, so wird es bei einer weiteren Einführbewegung in die Aufnahme 70 hineinrutschen und so automatisch zumindest an seinem vorderen Ende zentriert ausgerichtet. In dem Bereich, in welchem das Bewehrungselement 2 die Verbindungsmuffe 1 verläßt, hilft die Dichtung 6 für eine konzentrische Ausrichtung mit, wobei insofern die Dichtung 6, sei es nun der Dichtring 60, die Abdichtkappe 61, der Montageteller 64 oder die Einschnürung 15, als Teil der Zentriervorrichtung 7 mitdient. Im Ergebnis wird somit erreicht, daß in dem Abschnitt, in welchem das Bewehrungselement 2 in die Verbindungsmuffe 1 eintaucht, diese möglichst konzentrisch orientiert ist, um einen möglichst gleichmäßigen Kraftübergang zwischen dem Bewehrungselement 2 und der Verbindungsmuffe 1 über den eingegossenen Klebemörtel 5 zu erreichen.

In Fig. 10a, 10b ist eine weitere Variante der Zentriervorrichtung 7 gezeigt. Hier werden mehrere, bevorzugt drei, am Umfang der Verbindungsmuffe 1 äquidistant angeordnete Klemmschrauben 71 vorgeschlagen. Diese Schrauben können auch versetzt angeordnet sein. Es werden hierbei zweimal drei Schrauben angeordnet, um auch so eine möglichst konzentrische Ausrichtung des Bewehrungselementes 2 zu erreichen. In der Variante nach Fig. 10a ist auf eine Dichtung 6 verzichtet, wobei auch hier die Dichtung 6, wie geschildert, als Zentriervorrichtung 7 mitdienen kann.

In Fig. 11 ist eine weitere Variante gezeigt. Im Inneren der Verbindungsmuffe 1 ist hierbei ein Begrenzungsstück 8 vorgesehen, welches als Verschlußstopfen 80 derart ausgebildet ist, daß dieser den wesentlichen Teil des Querschnittes des Innendurchmessers der Verbindungsmuffe verschließt. Eine solche Anordnung ist insbesondere dann von Vorteil, wenn sichergestellt werden soll, daß auf der linken Seite kein Klebemörtel 5 einlaufen soll, um zum Beispiel diesen Gewindebereich für das Eindrehen von entsprechenden Bolzen und so weiter sauber zu halten. Gegebenenfalls weist dabei auch das Begrenzungsstück 8 ein entsprechendes Außengewinde auf, wodurch der Verschlußstopfen 80 beziehungsweise das Begrenzungsstück 8 exakt positionierbar und auch die Gewindegänge sicher abdichtbar sind.

Das in Fig. 11 dargestellte Beispiel wird dann zum Beispiel in Fig. 15 eingebaut. Anstelle eines Verschlußstopfens 80 zeigt Fig. 12 einen Splint 81 als Begrenzungsstück 8, der durch eine Bohrung in der Mitte der Verbindungsmuffe 1 eingedrückt wird und auch so eine entsprechende Lagebegrenzung der Bewehrungselemente 2 erreicht.

Soweit in dieser Anmeldung von Bewehrungsstäben gesprochen wird, begrenzt dies die Erfindung nicht auf diese spezielle Ausführungsform. In gleicher Weise soll unter Bewehrungsstäben hier auch Bewehrungselemente verstanden sein. Als Vergußmörtel dient auch Klebemörtel oder ähnliches.

In Fig. 13 ist eine weitere interessante Variante gezeigt. Üblicherweise wird der Klebemörtel durch eine Kartusche 9 vorgehalten und über eine Düse 90 in die Verbindungsmuffe 1 gefüllt. Hierbei wird die Düse 90 in die Einfüllöffnung 12 eingeführt und dann zum Beispiel unter Druck der Klebemörtel 5 eingefüllt. Es ist hierbei zum Beispiel vorgesehen, daß an der Düse 90 im vorderen Bereich, also an der Düsenspitze 91 eine Sollbruchstelle 92 angeordnet ist, wodurch es möglich ist, die Düsenspitze 91 abzubrechen und den vorderen Teil als Begrenzungsstück 8, zum Beispiel als Splint 81, zu verwenden.

In Fig. 14 ist eine weitere Variante der Erfindung gezeigt. In diesem Fall ist in der Verbindungsmuffe 1 ein Steg 16 als Begrenzungsstück 8 vorgesehen. Dieser Steg ist dabei zum Beispiel nachträglich in die Verbindungsmuffe 1 eingebaut, zum Beispiel eingeschweißt oder eingeschlagen worden. Es ist gut zu erkennen, wie die Verbindungsmuffe 1 vollständig in ein Betonbauteil 29 eingebaut ist. Dies kann dabei ein Ortbeton- oder Fertigbetonbauteil sein. Der innenliegende Bewehrungsstab 20 endet dabei im rechten Teil der Verbindungsmuffe 1. Im linken Teil der Verbindungsmuffe 1 schließt der linke Bewehrungsstab 21 an, der zum Beispiel für den Anschluß eines weiteren Betonbauteiles dient. Für das nachträgliche Einfüllen des Klebemörtels 5 ist dabei zum Beispiel ein gebogener Schlauch an der Einfüllöffnung 12 vorgesehen, durch die es möglich ist, auch über eine gewisse Entfernung von außen, durch das Betonfertigteil hindurch, Klebemörtel 5 in die Verbindungsmuffe 1 zu bringen.

Der Montageteller 64 diente dabei nicht nur als Abdichtung, sondern in diesem Ausführungsbeispiel auch als Montagehilfe, wenn nämlich die Verbindungsmuffe 1 beim Schalen des Betonbauteiles an diesem zu befestigen ist. Es ergibt sich dann die der Form des Montagetellers 64 entsprechende Aussparung 28 nach dem Ausschalen. Wie hier dargestellt, ist der Montageteller 64 erst nachdem der Klebemörtel 5 eingelaufen und ausgehärtet ist abgebaut worden. So dient natürlich der Montageteller 64 auch noch als Dichtung.

In Fig. 15 ist noch eine weitere Variante gezeigt. Ähnlich wie in Fig. 11 ist die Verbindungsmuffe 1 mit Hilfe des Montagetellers 64 (hier noch auf der Verbindungsmuffe aufgesteckt gezeigt) beim Herstellen des Betonbauteiles verwendet worden. Dabei wird ein Hohlraum 30 durch den Montageteller 64 vor dem Eindringen von Beton geschützt. Dazu kann der Montageteller 64 völlig geschlossen sein. In diesem Ausführungsbeispiel ist die Einfüllöffnung 12 nicht mittig, sondern stark außermittig angeordnet. Es verbleibt links ein kürzerer Bereich, in welchem zum Beispiel auf das Gewinde 4 ein entsprechender Bolzen 3 aufdrehbar ist. Diese Lösung erlaubt es daher, zum Beispiel über einen entsprechenden Bolzen 3 mit Außengewinde, eine zweite Verbindungsmuffe anzuschließen. Dies ist zum Beispiel beim abschnittweisen Betonieren von Vorteil, wobei die Belastung von dem ersten Bewehrungselement beziehungsweise Bewehrungsstab über den Klebemörtel auf eine erste Verbindungsmuffe übertragen wird und die Verbindungsmuffe diese Kraft weitergibt auf den Verbindungsbolzen, der seinerseits in eine zweite Verbindungsmuffe ebenfalls eingedreht ist und dort ebenfalls über einen Klebemörtel die Kräfte auf den nächsten Bewehrungsstab abgibt. Dabei ist zu beachten, daß diese Ausgestaltung sich nicht von dem Einsatzzweck der Verbindungsmuffe 1 nach Fig. 1, bei der zum Beispiel zwei Bewehrungselemente Stoß an Stoß miteinander zu verbinden sind, unterscheidet. Diese sehr einfache Ausgestaltung der Verbindungsmuffe erlaubt einen großen Schatz an Einsatzbereichen.

Die jetzt mit der Anmeldung und später eingereichten Ansprüche sind Versuche zur Formulierung ohne Präjudiz für die Erzielung weitergehenden Schutzes.

Sollte sich hier bei näherer Prüfung, insbesondere auch des einschlägigen Standes der Technik, ergeben, daß das eine oder andere Merkmal für das Ziel der Erfindung zwar günstig, nicht aber entscheidend wichtig ist, so wird selbstverständlich schon jetzt eine Formulierung angestrebt, die ein solches Merkmal, insbesondere im Hauptanspruch, nicht mehr aufweist.

Die in den abhängigen Ansprüchen angeführten Rückbeziehungen weisen auf die weitere Ausbildung des Gegenstandes des Hauptanspruches durch die Merkmale des jeweiligen Unteranspruches hin. Jedoch sind diese nicht als ein Verzicht auf die Erzielung eines selbständigen, gegenständlichen Schutzes für die Merkmale der rückbezogenen Unteransprüche zu verstehen.
Merkmale, die bislang nur in der Beschreibung offenbart wurden, können im Laufe des Verfahrens als von erfindungswesentlicher Bedeutung, zum Beispiel zur Abgrenzung vom Stand der Technik, beansprucht werden.

## Patentansprüche

1. Bewehrungsanschluss mit einer Verbindungsmuffe und mindestens einem Bewehrungselement zum endseitigen Anschluß an das Bewehrungselement eines Betonbauteiles, insbesondere für das Verbinden zweier Bewehrungselemente, wobei das Ende des Bewehrungselementes in die Verbindungsmuffe hineinragt und der Zwischenraum zwischen Verbindungsmuffe und Bewehrungselement mit einem Vergußmittel ausgefüllt ist, die Verbindungsmuffe als Profilmaterialabschnittstück ausgebildet ist, wobei eine erste Zentriervorrichtung am endseitigen Rand der Verfindungsmuffe für das Bewehrungselement bezüglich der Verbindungsmuffe vorgesehen ist, und wobei ein Begrenzungsstück (8) in der Verbindungsmuffe vorgesehen ist, das das Eintauchen des Bewehrungselements, in die Verbindungsmuffe begrenzt, **dadurch gekennzeichnet, daß** der Verbindungsbereich an der Innenwand der Verbindungsmuffe (1) als ein Gewinde (4) ausgebildet ist , wobei das Begrenzungsstück (8) mittig eine Aufnahme (70) für das Bewehrungselement (2) aufweist und so als eine zweite Zentriervorrichtung (7) mitdient.

2. Bewehrungsanschluss nach Anspruch 1, **dadurch gekennzeichnet, daß** als erste Zentriervorrichtung (7) mehrere, bevorzugt drei am Umfang von der Verbindungsmuffe (1), gegebenenfalls auch versetzt, äquidistant angeordnete Klemmschrauben (71) vorgesehen sind und/oder als erste. Zentriervorrichtung (7) mehrere, bevorzugt drei am Umfang äquidistant angeordnete nachgiebige Zapfen aus Kunststoff (71) wirken.

3. Bewehrungsanschluss nach einem der vorhergehenden Ansprüche, **dadurch gekennzeichnet, daß** die erste Zentriervorrichtung (7) in Form einer Abdichtkappe (61) oder eines Montagetellers (64) vorgesehen ist und/oder eine Dichtung (6) oder eine Einschnürung (15) als erste Zentriervorrichtung (7) mitdient.

4. Bewehrungsanschluss nach einem der vorhergehenden Ansprüche, **dadurch gekennzeichnet, daß** eine Dichtung (6) am Verbindungsmuffenende (11) vorgesehen ist, wobei die Dichtung vorzugsweise als Dichtring (60) oder Dichtschnur ausgebildet ist und/oder das Begrenzungsstück (8) im mittleren Bereich in der Verbindungsmuffe (1) angeordnet ist.

5. Bewehrungsanschluss nach einem der vorhergehenden Ansprüche, **dadurch gekennzeichnet, daß** eine Dichtung (6) in der Verbindungsmuffe (1) angeordnet ist und den zwischen der Verbindungsmuffe (1) und dem Bewehrungselement (2) befindlichen Spalt (14) verdeckt und/oder eine endseitige Einschnürung (15) der Verbindungsmuffe (1) als Dichtung wirkt und/oder eine Dichtung (6) das Bewehrungselement (2) zentriert und/oder eine Dichtung (6) mit dem Innengewinde (4) der Verbindungsmuffe (1) haltend zusammenwirkt und/oder eine Dichtung (6) klemmend auf dem Bewehrungselement (2) sitzt.

6. Bewehrungsanschluss nach einem der vorhergehenden Ansprüche, **dadurch gekennzeichnet, daß** als Vergußmittel Klebemörtel auf Zementbasis oder Epoxydharz vorgesehen ist und/oder das Bewehrungselement (2) Rippen trägt und das Verhältnis von Gewindegängen zu Rippen in dem in die Verbindungsmuffe (1) einstehenden Bereich des Bewehrungselementes (2) 2,5 bis 5, bevorzugt 2,9 bis 4,2 beträgt und/oder die Tiefe der Gewindegänge geringer ist als die insbesondere mittlere radiale Weite des Zwischenraumes.

7. Bewehrungsanschluss nach einem der vorhergehenden Ansprüche, **dadurch gekennzeichnet, daß** die mittlere radiale Weite des Zwischenraumes zwischen 1 und 6 mm, bevorzugt zwischen 2 und 4,5 mm beträgt und/oder unter Gebrauchslast sich ein bleibender Schlupf zwischen Verbindungsmuffe (1) und dem mit dem Vergußmittel verbundenen Bewehrungselement (2) von weniger als 0,1 mm ausbildet.

8. Bewehrungsanschluss nach einem der vorhergehenden Ansprüche, **dadurch gekennzeichnet, daß** die Verbindungsmuffe mit den in Vergußmittel, insbesondere Harz oder Epoxydharz, eingebetteten, als Betonstahl ausgebildeten Bewehrungselement die gleiche Ermüdungsfestigkeit aufweist, wie der ungestoßene Betenstahl.

9. Bewehrungsanschluss nach einem er vorhergehenden Ansprüche, **dadurch gekennzeichnet, daß** die Verankerungstiefe des in die Verbindungsmuffe einstehenden Bewehrungselementes beziehungsweise Betonstahls mindestens 5 mal, insbesondere 5 bis 10 mal, bevorzugt 6,5 bis 9 mal dem Durchmesser des Bewehrungselementes beziehungsweise dem Betonstahldurchmesser entspricht.

10. Bewehrungsanschluss nach einem der vorhergehenden Ansprüche, **dadurch gekennzeichnet, daß** das Gewinde (4) zum einen zum Eindrehen von Bolzen (3) oder dergleichen mit passendem Außengewinde dient und zum anderen das Gewinde (4) zur Verbesserung der Kraftübertragung von Bewehrungselement (2) über das Vergußmittel (5) auf die Verbindungsmuffe (1) dient.

11. Bewehrungsanschluss nach einem der vorhergehenden Ansprüche, **dadurch gekennzeichnet, daß** die Verbindungsmuffe (1) in Muffenlängsachsenrichtung mit im wesentlichen gleichbleibendem Querschnitt ausgebildet ist und/oder die Verbindungsmuffe (1) endseitig derart eingeschnürt (15) ist, daß das Bewehrungselement (2) noch einführbar ist und auch im Bereich der Einschnürung (15) ein Gewinde (4) vorgesehen ist.

12. Bewehrungsanschluss nach einem der vorhergehenden Ansprüche, **dadurch gekennzeichnet, daß** die Verbindungsmuffe (1) eine oder mehrere Einfüllöffnungen (12) für das Vergußmittel (5) aufweist und vorzugsweise die Einfüllöffnung (12) in der Mitte beziehungsweise im mittleren Bereich der Verbindungsmuffe (1) liegt und/oder die Verbindungsmuffe (1) eine oder mehrere Entlüftungsöffnungen (13) aufweist.

13. Bewehrungsanschluss nach einem der vorhergehenden Ansprüche, **dadurch gekennzeichnet, daß** die Abdichtkappe (61) eine Öffnung zum Durchführen der Bewehrungselemente (2) aufweist und/oder die Dichtung (6), insbesondere die Abdichtkappe (61), mehrteilig ausgebildet ist und/oder die Abdichtkappe (61) mehrere flexible Lamellen (62) aufweist.

14. Bewehrungsanschluss nach einem der vorhergehenden Ansprüche, **dadurch gekennzeichnet, daß** die Dichtung (6), der Montageteller (64) oder die Abdichtkappe (61) eine Entlüftungsöffnung besitzt.

15. Bewehrungsanschluss nach einem der vorhergehenden Ansprüche, **dadurch gekennzeichnet, daß** der Montageteller (64) zur Platzierung der Verbindungsmuffe (1) in der Schalung bei der Herstellung des Betonbauteiles (29) dient und/oder der Montageteller (64) geschlossen ist und das Eindringen von Beton in den Hülseninnenraum verhindert.

16. Bewehrungsanschluss nach einem der vorhergehenden Ansprüche, **dadurch gekennzeichnet, daß** an einer Öffnung (12) der Verbindungsmuffe (1) ein Schlauch anschließt, durch welchen das Vergußmittel (5) in die Verbindungsmuffe (1) einfüllbar ist.

17. Verfahren zur Herstellung eines Bewehrungsanschlusses nach einem der vorhergenannten Ansprüche, **dadurch gekennzeichnet, daß** zunächst von einem Profilmaterial ein Profilmaterialabschnittstück abgetrennt, zum Beispiel abgesägt, abgestochen oder abgeschnitten wird und dann in der Innenwand eines Innenraumes des Profilmaterialabschnittstückes ein Gewinde eingeschnitten wird, die Verbindungsmuffe auf das oder die Bewehrungselemente aufgesetzt wird und anschließend der Zwischenraum zwischen Bewehrungselement und Verbindungsmuffe mit Vergußmörtel bzw. Klebemörtel ausgefüllt wird.

## Claims

1. Reinforcement connection with a connecting sleeve and at least one reinforcement element for connecting at the end side to the reinforcement element of a concrete component, in particular for connecting two reinforcement elements, the end of the reinforcement element projecting in the connecting sleeve and the space between the connecting sleeve and the reinforcement element being filled with a casting agent, the connecting sleeve being designed as profile material section part, a first centering device being provided at the edge of the end side of the connecting sleeve for the reinforcement element with respect to the connecting sleeve, and a boundary part (8) being provided in the connecting sleeve limiting the penetrating of the reinforcement element in the connecting sleeve, **characterised in that** the connecting area at the interior wall of the connecting sleeve (1) is designed as a thread (4), the boundary part (8) having in the middle a receiver (70) for the reinforcement element (2) and thus also serves as a second centering device (7).

2. Reinforcement connection according to claim 1,
**characterised in that** as first centering device (7) several, preferably three attachment screws (71) arranged equidistantly at the circumference of the connecting sleeve (1), if necessary even staggered are provided, and/or as first centering device (7) several, preferably three arranged equidistantly at the circumference, non-positive pegs (71) of synthetic material act.

3. Reinforcement connection according to one of the preceding claims, **characterised in that** the first centering device (7) is provided in the shape of a sealing cap (61) or an assembly plate (64), and/or a seal (6) or a contraction (15) serves also as first centering device (7).

4. Reinforcement connection according to one of the preceding claims, **characterised in that** a seal (6) is provided at the end of the connecting sleeve (11), the seal being designed preferably as conical nipple (60) or sealing profile, and/or the boundary part (8) being arranged in the middle area in the connecting sleeve (1).

5. Reinforcement connection according to one of the preceding claims, **characterised in that** a seal (6) is arranged in the connecting sleeve (1) and covers the gap (14) located between the connecting sleeve (1) and the reinforcement element (2), and/or a contraction (15) at the end side of the connecting sleeve (1) acts as seal, and/or a seal (6) centers the reinforcement element (2), and/or a seal (6) interacts in a holding way with the interior thread (4) of the connecting sleeve (1), and/or a seal (6) sits clamping on the reinforcement element (2).

6. Reinforcement connection according to one of the preceding claims, **characterised in that** as casting agent adhesive mortar based on cement or epoxy resin is provided, and/or the reinforcement element (2) has ribs, and the ratio of threads to ribs in the area penetrating in the connecting sleeve (1) of the reinforcement element (2) is 2.5 to 5, preferably 2.9 to 4.2, and/or the depth of the threads is less than the in particular average radial width of the space.

7. Reinforcement connection according to one of the preceding claims, **characterised in that** the average radial width of the space is between 1 and 6 mm, preferably between 2 and 6 mm, and/or under working load a remaining slip forms between the connecting sleeve (1) and the reinforcement element (2) connected with the casting agent of less than 0.1 mm.

8. Reinforcement connection according to one of the preceding claims, **characterised in that** the connecting sleeve with the reinforcement element imbedded in casting agent, in particular resin or epoxy resin designed as concrete steel has the same fatigue resistance as the unpounded reinforcement element.

9. Reinforcement connection according to one of the preceding claims, **characterised in that** the anchorage depth of the reinforcement element or the concrete steel penetrating in the connecting sleeve corresponds at least five times, in particular five to ten times, preferably 6.5 to 9 times to the diameter of the reinforcement element or the diameter of the concrete steel.

10. Reinforcement connection according to one of the preceding claims, **characterised in that** the thread (4) serves, on the one hand, for screwing in bolts (3) or the like with suitable exterior thread, and, on the other hand, the thread (4) serves for improving the transmission of power from reinforcement element (2) via the casting agent (5) to the connecting sleeve (1).

11. Reinforcement connection according to one of the preceding claims, **characterised in that** the connecting sleeve (1) is designed in the direction of the longitudinal axis of the sleeve with an essentially constant cross section, and/or the connecting sleeve (1) is at the end side contracted (15) in such a way that the reinforcement element (2) can still be introduced and also in the area of the contraction (15) a thread (4) is provided.

12. Reinforcement connection according to one of the preceding claims, **characterised in that** the connecting sleeve (1) has one or more feed openings (12) for the casting agent (5), and preferably the feed opening (12) is in the center or the center area of the connecting sleeve (1), and/or the connecting sleeve (1) has one or more ventiducts (13).

13. Reinforcement connection according to one of the preceding claims, **characterised in that** the sealing cap (61) has an opening for leading through the reinforcement elements (2), and/or the seal (6), in particular the sealing cap (61) is designed in several pieces, and/or the sealing cap (61) has several flexible lamellas (62).

14. Reinforcement connection according to one of the preceding claims, **characterised in that** the seal (6), the assembly plate (64) or the sealing cap (61) have a ventiduct.

15. Reinforcement connection according to one of the preceding claims, **characterised in that** the assembly plate (64) serves for placing the connecting sleeve (1) in the encasing during the manufacturing of the concrete part (29), and/or the assembly plate (64) is closed and prevents concrete from getting in the interior of the sleeve.

16. Reinforcement connection according to one of the preceding claims, **characterised in that** a hose is connected to an opening (12) of the connecting sleeve (1) through which the casting agent (5) can be fed in the connecting sleeve (1).

17. Method for producing a reinforcement connection according to one of the claims mentioned before, **characterised in that** first of all a profile material section part is separated, for example sawed off, sliced off or cut off, from profile material, and then in the interior wall of an interior space of the profile material section part a thread is cut in, the connecting sleeve is put on the reinforcement element/s, and then the space between reinforcement element and connecting sleeve is filled with casting mortar or adhesive mortar.

## Revendications

1. Raccordement d'armature comportant au moins un élément d'armature et une douille de raccord destinée à un raccord de l'extrémité d'un élément d'armature d'un élément de construction en béton et en particulier à l'interconnexion de deux éléments d'armature dont les extrémités sont situées à l'intérieur de la douille et l'espace entre ces deux extrémités est rempli d'un matériau de remplissage, la douille étant une partie d'un profilé et comporte un premier dispositif de centrage à son extrémité destiné à centrer l'élément d'armature par rapport à elle-même ainsi q'une butée (8) située à son intérieur limitant la distance d'introduction de l'élément d'armature dans elle-même, **caractérisé en ce que** la surface intérieure de la douille de raccord (1) au niveau de la zone d'interconnexion comporte un filet (4) et **en ce que** la butée (8) comporte un évidement centré (70) permettant également de servir comme deuxième dispositif de centrage (7) de l'élément d'armature (2).

2. Raccord d'armature selon la revendication 1, **caractérisé en ce que** le premier dispositif de centrage (7) utilise plusieurs vis de serrage (71) équidistantes, et utilise de préférence trois vis de serrage situées sur une même ligne de la circonférence de la douille de raccord (1) ou le cas échéant à côté et/ou **en ce que** le premier dispositif de centrage (7) utilise plusieurs et de préférence trois tiges en plastique élastique (71) situées sur la circonférence de façon équidistante.

3. Raccord d'armature selon une des revendications précédentes, **caractérisé en ce que** le premier dispositif de centrage (7) possède une forme de capuchon d'étanchéité (61) ou d'une assiette de montage (64) et/ou en ce qu'un joint d'étanchéité (6) ou un étranglement (15) servent également comme premier dispositif de centrage (7).

4. Raccord d'armature selon une des revendications précédentes, **caractérisé en ce qu'**il existe un joint d'étanchéité (6) au niveau de l'extrémité (11) de la douille de raccord soit sous forme d'un anneau (60), soit sous forme d'un cordon d'étanchéité et/ou **en ce que** la butée (8) est située à l'intérieur et vers le milieu de la douille de raccord (1).

5. Raccord d'armature selon une des revendications précédentes, **caractérisé en ce qu'**un joint d'étanchéité (6) est situé à l'intérieur de la douille de raccord (1) couvrant la fente (14) existant entre la douille de raccord (1) et l'élément d'armature (2) et/ou **en ce qu'**un étranglement unilatéral (15) de la douille de raccord (1) sert comme joint d'étanchéité et/ou **en ce qu'**un joint d'étanchéité (6) centre l'élément d'armature (2) et/ou **en ce qu'**un joint d'étanchéité (6) crée un lien avec le filet intérieur (4) de la douille de raccord (1) et/ou **en ce qu'**un joint d'étanchéité (6) entoure avec force l'élément d'armature (2).

6. Raccord d'armature selon une des revendications précédentes, **caractérisé en ce que** le matériau de remplissage est du mortier basé sur du ciment ou de la résine d'époxyde et/ou **en ce que** l'élément d'armature (2) est un élément d'armature torsadé dont le rapport entre le nombre de rainures ainsi formées et situées à l'intérieur de la douille de raccord et le pas de filet du filet intérieur est situé entre 2,5 et 5 et de préférence entre 2,9 et 4,2 et/ou **en ce que** la profondeur des rainures est inférieure à la distance moyenne radiale entre le fer et la douille.

7. Raccord d'armature selon une des revendications précédentes, **caractérisé en ce que** la distance moyenne radiale est située entre 1 et 6 mm et de préférence entre 2 et 4,5 mm et/ou **en ce qu'**il reste sous charge un espace inférieur à 0,1 mm entre l'élément d'armature (2) entouré du matériau de remplissage et la douille de raccord (1).

8. Raccord d'armature selon une des revendications précédentes, **caractérisé en ce que** l'ensemble formé par la douille de raccord et les éléments d'armature et en particulier des fers à béton, entouré de la matière de remplissage et en particulier de résine ou de résine d'époxyde, possède la même fiabilité mécanique qu'un élément d'armature seul.

9. Raccord d'armature selon une des revendications précédentes, **caractérisé en ce que** la profondeur d'ancrage de l'élément d'armature ou du fer à béton introduit dans la douille de raccord possède une valeur au moins 5 fois et en particulier 5 à 10 fois et de préférence 6,5 à 9 fois supérieure au diamètre de l'élément d'armature ou du fer à béton.

10. Raccord d'armature selon une des revendications précédentes, **caractérisé en ce que** le filet (4) peut premièrement servir au vissage de boulons (3) ou d'éléments similaires ayant un filet extérieur approprié et deuxièmement améliorer la transmission des forces de l'élément d'armature (2) via le matériau de remplissage (5) vers la douille de raccord (1).

11. Raccord d'armature selon une des revendications précédentes, **caractérisé en ce que** la section de la douille de raccord (1) est approximativement constante le long de l'axe longitudinal de la douille et/ou **en ce que** la douille de raccord (1) possède un étranglement (15) à son extrémité comportant également un filet intérieur (4) et réduisant le diamètre de telle sorte que l'introduction de l'élément d'armature (2) reste possible.

12. Raccord d'armature selon une des revendications précédentes, **caractérisé en ce que** la douille de raccord (1) comporte une ou plusieurs ouvertures de remplissage (12) pour l'introduction du matériau de remplissage (5) et dont la position est de préférence au milieu ou dans la zone centrale de la douille de raccord (1) et/ou **en ce que** la douille de raccord possède une ou plusieurs ouvertures de ventilation (13).

13. Raccord d'armature selon une des revendications précédentes, **caractérisé en ce que** le capuchon d'étanchéité (61) comporte une ouverture pour le passage des éléments d'armature (2) et/ou **en ce que** le joint d'étanchéité (6) et en particulier le capuchon d'étanchéité (61) sont réalisés en plusieurs parties et/ou **en ce que** le capuchon d'étanchéité (61) comporte plusieurs lamelles flexibles (62).

14. Raccord d'armature selon une des revendications précédentes, **caractérisé en ce que** le joint d'étanchéité (6), l'assiette de montage (64) ou le capuchon d'étanchéité (61) comportent une ouverture de ventilation.

15. Raccord d'armature selon une des revendications précédentes, **caractérisé en ce que** l'assiette de montage (64) sert, lors de la fabrication de l'élément de construction en béton (29), au bon positionnement de la douille de raccord (1) à l'intérieur du coffrage et/ou **en ce que** l'assiette de montage est étanche et protège l'intérieur de la douille de raccord (1) contre l'introduction du béton dans l'intérieur de la douille.

16. Raccord d'armature selon une des revendications précédentes, **caractérisé en ce qu'**un tuyau est connecté à une des ouvertures (12) de la douille de raccord (1) par lequel le matériau de remplissage (5) peut être introduit dans la douille de raccord (1).

17. Procédé de fabrication d'un raccord d'armature selon une des revendications précédentes, **caractérisé par** la découpe d'un élément de profilé d'un matériau de profilé à l'aide d'un couteau ou d'une scie, suivi d'un taraudage d'un filet intérieur au niveau de la surface intérieur de l'élément de profilé, suivi de la mise en place de cette douille de raccord sur le ou les élément(s) d'armature, suivi d'un remplissage de l'espace situé entre l'élément d'armature et la douille de raccord avec un mortier liquide ou un mortier colle.
